# EUROPÄISCHE PATENTSCHRIFT

(11) **EP 0 647 736 B1**
(45) Veröffentlichungstag und Bekanntmachung des Hinweises auf die Patenterteilung: **25.03.1998**
(21) Anmeldenummer: 94113610.3
(22) Anmeldetag: 31.08.1994
(51) Int. Cl.: B44C 1/17, B41M 1/26, D06P 5/00

(54) **Verfahren zum Bedrucken von Textilien**
Process for the printing of textiles
Procédé pour l'impression de matériaux textiles

(30) Priorität: 03.09.1993 DE 4329741
(43) Veröffentlichungstag der Anmeldung: 12.04.1995
(73) Patentinhaber: EIDOS LIZENZVERWERTUNGS GmbH, D-92245 Kümmersbruck (DE)
(72) Erfinder: Kerle, Thomas, D-90765 Fürth/Bayern (DE)
(74) Vertreter: Hafner, Dieter, Dr.rer.nat., Dipl.-Phys.

(56) Entgegenhaltungen:
- DE-A- 2 620 512
- US-A- 3 788 106
- CHEMICAL ABSTRACTS, vol. 93, no. 2, 14. Juli 1980, Columbus, Ohio, US; abstract no. 939506, KOBAYASHI 'Printing of textiles by the Yuzen printing method' Seite 73 ; & JP-A-8 036 363 (KOBAYASHI SENSHOKU...)

## Beschreibung

Die vorliegende Erfindung betrifft ein Verfahren bzw. eine Vorrichtung zum Bedrucken von Textilien, insbesondere zur Herstellung eines transparenten Aufdrucks auf transparenten Geweben wie Nylonstrümpfen nach dem Oberbegriff der Patentansprüche 1 und 7.

Nach dem Stand der Technik sind zum Bedrucken von Textilgeweben verschiedene Verfahren bekannt. Insbesondere zum Bedrukken transparenter Gewebe für Nylonstrümpfe werden Muster bislang nach bekannten Siebdruckverfahren aufgebracht. Dies hat jedoch den Nachteil, daß das Gewebe im Bereich des Aufdrucks seine Transparenz verliert, wodurch insgesamt der optische Eindruck derartig bedruckter Gewebe negativ beeinflußt wird. Darüber hinaus werden beim angesprochenen Siebdruckverfahren üblicherweise Farben verwendet, die mit organischen Lösungsmitteln verflüssigt sind. Beim Trocknen dieser Farben werden somit die leicht flüchtigen Lösungsmittel frei, was zu einer Beeinträchtigung der Raumluft am Arbeitsplatz führt, so daß Raumluftüberwachungssysteme und entsprechende Belüftungsvorrichtungen vorgesehen werden müssen, um die gesetzlich zulässigen MAX-Werte einzuhalten. Die lösemittelhaltige Abluft trägt darüber hinaus zur Schädigung der Umwelt bei.

Ferner ist nach dem Stand der Technik, insbesondere zum Bedrucken von T-Shirts, eine Warmpressverfahren, bei dem das zu bedruckende Textil auf eine Unterlage aufgelegt wird, sodann ein abziehbildähnliches Siebdruck-Transfer auf die zu bedruckende Stelle des Textils gelegt wird, und dieses unter der Druckeinwirkung einer zur Unterlage korrespondierenden Gegenform bei erhöhter Temperatur auf das Gewebe übertragen wird. Auch nach dieser Technik ist kein transparent wirkender Aufdruck herstellbar, da insbesondere die durch Siebdruck-Transfer aufgebrachte Farbschicht relativ dick ist, so daß der auf das Gewebe übertragene Aufdruck durch eine geschlossenporige, nicht transparente Gestaltung charakterisiert ist. Insbesondere bei einer Zugbeanspruchung, wie sie z.B. beim Waschen der Textilien auftritt, kann es hierbei zu Rissen in der aufgedruckten Farbschicht kommen, die ebenfalls aus ästhetischen Gesichtspunkten als negativ zu bewerten sind.

Vor dem Hintergrund der obenbeschriebenen Nachteile ist es eine Aufgabe der vorliegenden Erfindung, ein einfaches und kostengünstiges Verfahren anzugeben, mit dem insbesondere ein transparenter Aufdruck selbst auf empfindlichen Geweben herstellbar ist, der dauerhaft und in seiner ästhetischen Gestaltung ansprechend ist. Eine weitere Aufgabe der Erfindung besteht darin, eine Vorrichtung zur Durchführung des genannten Verfahrens bereitzustellen.

Diese Aufgaben werden durch die kennzeichnenden Merkmale der unabhängigen Ansprüche gelöst, wobei zweckmäßige Weiterbildungen der Erfindung durch die in den abhängigen Ansprüchen wiedergegebenen Merkmale gekennzeichnet sind.

Nach Maßgabe der Erfindung sind verfahrensseitig zum Bedrukken von Textilien, insbesondere zur Herstellung eines transparenten Aufdrucks auf transparenten Geweben, wie Nylonstrümpfen, folgende Schritte vorgesehen:
- Aufbringen der zu bedruckenden Gewebelage auf eine mit einer wärmebeständigen Anti-Haftbeschichtung versehenen Unterlage;
- Auflegen eines Offset-Transfers auf den zu bedruckenden Bereich des Gewebes;
- Abdecken der nicht zu bedruckenden Gewebebereiche mit einer wärmedämmenden Schicht;
- Aufbringen eines gegen die Unterlage gerichteten Drucks wenigstens auf das Offset-Transfer bei einer Temperatur von mehr als 90°C für eine Dauer von wenigstens 5 Sekunden;
- Entlasten wenigstens des bedruckten Bereichs, und
- Entfernen des Offset-Transfers sowie der wärmedämmenden Schicht vom Gewebe und Entfernen des Gewebes von der Unterlage.

Dem beschriebenen Verfahren liegen insbesondere folgende Überlegungen zugrunde. Zur Herstellung eines transparenten Aufdrucks, bei dem die offenporige Struktur des Gewebes erhalten werden muß, ist es notwendig, die zu bedruckende Gewebelage vorzugsweise unmittelbar und gespannt auf eine mit einer Anti-Haftschicht versehene Unterlage aufzubringen. Ein Bedrucken, ähnlich wie bei T-Shirts, bei dem das Gewebe mehrlagig auf die Unterlage aufgelegt wird, hat sich als nachteilig erwiesen, da sich hier in der zu bedruckenden Gewebelage Mikrofalten und damit geschlossenporige Gewebeabschnitte bilden, die einem gleichmäßig transparenten Aufdruck entgegenwirken. Um eine Verletzung insbesondere von feinen Geweben, wie von Nylonstrümpfen, beim Aufbringen sowie beim Abziehen von der Unterlage zu vermeiden, ist erfindungsgemäß vorgesehen, diese mit einer glatten, wärmebeständigen Antihaft-Beschichtung zu versehen. Hierfür eignet sich insbesondere eine Beschichtung durch Kunststoffe, wie Tetrafluorethylen (z.B. TEFLON). Hinsichtlich der hier verwendeten Offset-Transfers ist es aus dem obengesagten klar, daß die hier verwendeten Farbschichtdicken derart angepaßt sind, daß ein transparenter Aufdruck auf transparenten Geweben gewährleistet ist.

Nach einem weiteren Verfahrensschritt ist zum Schutz des Gewebes vorgesehen, eine wärmedämmende Abdeckung über den nicht zu bedruckenden Gewebeanteilen vorzusehen. Diese kann vorzugsweise aus einer Papierlage gebildet sein. Gemäß einer weiteren vorteilhaften Ausgestaltungsform kann die wärmedämmende Abdeckung auch das Offset-Transfer umfassen, so daß sowohl das Aufbringen der Abdeckung, als auch das Aufbringen des Offset-Transfers in einem Verfahrensschritt durchführbar ist. Der eigentliche Druckvorgang ist hinsichtlich Drucktemperatur und Druckdauer insbesondere zur Bildung eines transparenten Drucks auf empfindlichen, transparenten Geweben angepaßt. Nach Beendigung des Druckvorganges wird das bedruckte Textil nach vorheriger Entfernung der wärmedämmenden Schicht sowie des Offset-Transfers vom der Unterlage abgezogen.

Nach einer weiteren Lösung der Erfindung ist bei einer Vorrichtung zum Bedrucken von Textilien mit einer Unterlage, auf welche das zu bedruckende Gewebe aufbringbar ist, und wobei zur Erzeugung eines Drucks eine zur Unterlage korrespondierende Gegenform vorgesehen ist, die gegen die Unterlage schwenkbar angeordnet ist, wobei die Vorrichtung beheizbar ist, vorgesehen, daß wenigstens die Unterlage und/oder die korrespondierende Gegenform/en mit einer wärmebeständigen Anti-Haftschicht beschichtet sind.

Gemäß einer vorteilhaften Ausgestaltungsform kann die Unterlage aus einer Platte gebildet sein, die vorzugsweise allseitig beschichtet ist, so daß ein transparentes Gewebe beispielsweise in Form eines Nylonstrumpfes über die Unterlage stülpbar ist. Vorteilhafterweise ist die Unterlage in diesem Fall in ihrem Aufriß so geformt, daß sie einer Seitenprojektion eines Körperteiles, beispielsweise eines Beines, entspricht. Gegebenenfalls kann es auch vorteilhaft sein, die Unterlage in der körperlichen Form des mit dem zu bedruckenden Textil zu bekleidenden Körperteils auszugestalten. Die Gegenformen weisen in den vorgenannten Fällen zur Unterlage korrespondierende Ausgestaltungen auf.

Gemäß einer weiteren vorteilhaften Ausgestaltungsform können an einer Vorrichtung mehrere Unterlagen vorgesehen sein, auf die von verschiedenen Seiten her Gegenformen unter Druck in Kontakt gebracht werden können, so daß ein Bedrucken der Textilien von verschiedenen Seiten möglich ist. Zu diesem Zweck kann die Vorrichtung auch um eine horizontale Achse drehbar gelagert sein, so daß zuerst eine erste Seite des Textils bedruckt wird, die Vorrichtung sodann um 180° geschwenkt wird, und nachfolgend eine zweite Seite des Textils nach Auflegen des zweiten Offset-Transfers durch Anpressen einer zweiten Gegenform bedruckt wird.

Nachfolgend werden bevorzugte Ausführungsformen der vorliegenden Erfindung anhand der beigefügten Zeichnungen beispielsweise näher erläutert. Es zeigen:
- Fig. 1: eine perspektivische schematische Ansicht eines transparenten, bedruckten Gewebes,
- Fig. 2: eine schematischen Ausschnitt einer Seitenschnittansicht durch eine erfindungsgemäße Vorrichtung, wobei die Druckanordnung während des Druckvorganges gezeigt ist,
- Fig. 3: eine schematische Seitenansicht einer erfindungsgemäßen Druckvorrichtung, und
- Fig. 4: einen Horizontalschnitt auf eine erfindungsgemäße Druckvorrichtung nach Fig. 3 entlang der Linie A-A .

In der perspektivischen Darstellung nach Fig. 1 ist eine stark vergrößerte Ansicht eines bedruckten transparenten Gewebes 2 in seiner ofrenporigen Ausgestaltung dargestellt. Aus dieser Figur wird insbesondere deutlich, daß zur Herstellung eines transparent wirkenden Drucks auf einem derartigen Gewebe es unbedingt notwendig ist, daß nur die Fasern, insbesondere die Faseroberseiten bedruckt werden, wobei jedoch gleichzeitig die Poren offengehalten werden müssen.

Zu diesem Zweck wird wie in Fig. 2 dargestellt verfahren. Auf einer Unterlage 6, die mit einer Anti-Haftbeschichtung 3 versehen ist, ist unmittelbar das zu bedruckende Gewebe 2 aufgebracht. Im zu bedruckenden Bereich liegt ein Offset-Transfer 4 mit seiner Farbseite 4a gegen die Gewebeoberfläche auf. Die nicht zum Bedrucken vorgesehenen Gewebebereiche sind durch eine wärmedämmende Schicht 5 abgedeckt, die zweckmäßigerweise aus Papier gebildet sein kann. Mittels der ebenfalls mit einer Anti-Haftschicht 3 beschichteten Gegenform 7 wird ein Druck auf das Offset-Transfer 4 unter gleichzeitiger Wärmebeaufschlagung ausgeübt. Das Aufheizen der Vorrichtung erfolgt vorzugsweise durch thermostatgeregelte Heizelemente, welche innerhalb der Unterlage 6 und/oder der Gegenform 7 vorgesehen sind.

Fig. 3 zeigt in schematischer Seitenansicht eine weitere Ausgestaltungsform einer erfindungsgemäßen Vorrichtung zum Bedrucken transparenter Gewebe. Ersichtlich sind bei dieser Ausgestaltungsform zwei Gegenformen 7 vorgesehen, welche auf die Ober- bzw. Unterseite der Unterlage schwenkbar sind. Die Unterlage 6 ist um eine horizontale Achse 8 mittels eines Hebels 9 so bewegbar, daß die untere Gegenform 7 nach oben schwenkbar ist.

In Fig. 4 ist schließlich ein Horizontalschnitt auf eine Vorrichtung gemäß Fig. 3 entlang der Linie A-A' dargestellt. Erkennbar sind hier zwei Unterlagen 6 vorgesehen, welche in Form seitlicher Beinprojektionen ausgestaltet sind. Die hier nicht dargestellten Gegenformen sind korrespondierend ausgestaltet und zusammen mit der Unterlage 6 um die Achse 8 mittels des Hebels 9 horizontal drehbar.

Selbstverständich kann die beschriebene Vorrichtung in Rahmen bekannter Maßnahmen automatisiert werden, so daß die Gegenform beispielweise pneumatisch oder hydraulisch gegen die Unterlage bewegbar ist. Inbesondere der Anpreßdruck, die Druckdauer sowie die Drucktemperatur können einstellbare Parameter eines prozessrechnergesteuterten Verfahrensablaufs sein.

## Patentansprüche

1. Verfahren zum Bedrucken von Textilien, insbesondere zur Herstellung eines transparenten Aufdrucks auf transparenten Geweben, wie Nylonstrümpfen,
**gekennzeichnet durch folgende Schritte:**
- Aufbringen der zu bedruckenden Gewebelage (2) auf eine mit einer wärmebeständigen Anti-Haftbeschichtung (3) versehenen Unterlage (6),
- Auflegen eines Offset-Transfers (4) auf den zu bedruckenden Bereich des Gewebes (2),
- Abdecken der nicht zu bedruckenden Bereiche des Gewebes (2) mit einer wärmedämmenden Schicht (5),
- Aufbringen eines gegen die Unterlage (6) gerichteten Drucks wenigstens auf das Offset-Transfer (4) bei einer Temperatur von mehr als 90°C für eine Dauer von wenigstens 5 Sekunden,
- Entlasten wenigstens des bedruckten Bereichs des Gewebes (2), und
- Entfernen des Offset-Transfers (4) sowie der wärmedämmenden Schicht (5) vom Gewebe und Entfernen des Gewebes (2) von der Unterlage (6).

2. Verfahren nach Anspruch 1,
**dadurch gekennzeichnet,**
daß die Unterlage (6) vor dem Aufbringen der Gewebelage (2) mit einer wärmedämmenden Schicht (5) abgedeckt und diese nach Beendigung des Druckvorganges zusammen mit dem bedruckten Gewebe (2) wieder entfernt wird.

3. Verfahren nach Anspruch 1 oder 2,
**dadurch gekennzeichnet,**
das Gewebe (2) über eine der Form des zu bedruckenden Textils angepaßte Unterlage (6) gestülpt wird, so daß der zu bedruckende Gewebebereich gespannt ist.

4. Verfahren nach einem der vorhergehenden Ansprüche,
**dadurch gekennzeichnet,**
das Offset-Transfer (4) und die wärmedämmende Schicht (5) gleichzeitig aufgelegt werden.

5. Verfahren nach einem der vorhergehenden Ansprüche,
**dadurch gekennzeichnet,**
daß der zu bedruckende Bereich auf eine Temperatur von 150 bis 220°C, vorzugsweise auf eine Temperatur von 190°C, aufgeheizt und für eine Dauer von 5 bis 45 Sekunden mit Druck beaufschlagt wird.

6. Verfahren nach einem der vorhergehenden Ansprüche,
**dadurch gekennzeichnet,**
das Textil gleichzeitig an verschiedenen Stellen bedruckt wird.

7. Vorrichtung zum Bedrucken von Textilien, insbesondere zur Herstellung eines transparenten Aufdrucks auf transparenten Geweben, wie Nylonstrümpfen, mit einer Unterlage (6), auf welche das zu bedruckende Gewebe (2) aufbringbar ist, und wobei zur Erzeugung eines Drucks eine zur Unterlage (6) korrespondierende Gegenform (7) vorgesehen ist, die gegen die Unterlage (6) schwenkbar ist, wobei die Vorrichtung (1) während des Druckvorganges beheizbar ist,
**dadurch gekennzeichnet,**
daß die Unterlage (6) mit einer wärmebeständigen Anti-Haftschicht (3) beschichtet ist.

8. Vorrichtung nach Anspruch 7,
**dadurch gekennzeichnet,**
daß die Unterlage (6) allseitig im vorgesehenen Gewebekontaktbereich mit einer wärmebeständigen Anti-Haftschicht (3) beschichtet sind.

9. Vorrichtung nach Anspruch 7 oder 8,
**dadurch gekennzeichnet,**
daß die zur Unterlage (6) korrespondierende/en Gegenform/en (7) mit einer wärmebeständigen Anti-Haftschicht (3) beschichtet ist/sind.

10. Vorrichtung nach einem der Ansprüche 7 - 9,
**dadurch gekennzeichnet,**
daß die Unterlage (6) so ausgebildet ist, daß die zu bedruckende Gewebelage (2) unmittelbar auf der Anti-Haftschicht (3) aufbringbar ist.

11. Vorrichtung nach einem der Ansprüche 7 bis 10,
**dadurch gekennzeichnet,**
daß die Unterlage (6) und/oder die Gegenform/en (7) elektrisch auf eine konstante Temperatur beheizbar sind.

12. Vorrichtung nach einem der Ansprüche 7 bis 11,
**dadurch gekennzeichnet,**
daß die Anti-Haftschicht (3) aus einem Kunststoff, vorzugsweise aus Tetrafluorethylen gebildet ist.

13. Vorrichtung nach einem der Ansprüche 7 bis 12,
**dadurch gekennzeichnet,**
daß die Unterlage (6) als Platte ausgebildet ist, die der Form des zu bedruckenden Textils angepaßt ist, so daß dieses vorzugszeise gespannt über die Unterlage (6) überstülpbar ist.

14. Vorrichtung nach einem der Ansprüche 7 bis 13,
**dadurch gekennzeichnet,**
daß zwei zur Unterlage (6) korrespondierend ausgebildete Gegenformen (7) vorgesehen sind, so daß das auf die Unterlage (6) übergestülpte Gewebe (2) beidseitig bedruckbar ist.

15. Vorrichtung nach einem der Ansprüche 7 bis 14,
**dadurch gekennzeichnet,**
daß die Unterlage (6) zusammen mit der/den Gegenform/en (7) um eine Horizontalachse (8) mittels eines vorzugsweise arretierbar ausgebildeten Schwenkhebels (9) schwenkbar ist.

16. Vorrichtung nach einem der Ansprüche 7 bis 15,
**dadurch gekennzeichnet,**
daß die Unterlage (6) in der körperlichen Form des mit dem Textil zu bekleidenden Körperteils und die Gegenform korrespondierend ausgebildet sind.

## Claims

1. Method for printing textiles, more especially for producing a transparent impression on transparent fabrics, such as nylon stockings, characterised by the following steps:
- applying the fabric layer (2) to be printed to a base (6), which is provided with a heat-resistant non-stick coating (3);
- laying an offset transfer (4) on the region of the fabric (2) to be printed;
- covering the regions of the fabric (2), which are not to be printed, with a heat-suppressing layer (5);
- applying a pressure, which is directed towards the base (6), at least to the offset transfer (4) at a temperature of more than 90o C for a period of at least 5 seconds;
- removing the pressure from at least the printed region of the fabric (2); and
- removing the offset transfer (4) and the heat-suppressing layer (5) from the fabric and removing the fabric (2) from the base (6).

2. Method according to claim 1, characterised in that the base (6) is covered with a heat-suppressing layer (5) prior to the application of the fabric layer (2), and this heat-suppressing layer is removed again, together with the printed fabric (2), after the completion of the printing process.

3. Method according to claim 1 or 2, characterised in that the fabric (2) is laid over a base (6), which is adapted to the shape of the textile to be printed, so that the fabric region to be printed is tensioned.

4. Method according to one of the preceding claims, characterised in that the offset transfer (4) and the heat-suppressing layer (5) are applied simultaneously.

5. Method according to one of the preceding claims, characterised in that the region to be printed is heated to a temperature of between 150o C and 220o C, preferably to a temperature of 190o C, and is pressurised for a period of between 5 and 45 seconds.

6. Method according to one of the preceding claims, characterised in that the textile is printed simultaneously at different locations.

7. Apparatus for printing textiles, more especially for producing a transparent impression on transparent fabrics, such as nylon stockings, having a base (6) to which the fabric (2) to be printed can be applied, and wherein a matching shape (7), corresponding to the base (6), is provided to generate a pressure, said matching shape being pivotable against the base (6), the apparatus (1) being heatable during the printing process, characterised in that the base (6) is coated with a heat-resistant non-stick layer (3).

8. Apparatus according to claim 7, characterised in that the base (6) is coated on all sides with a heat-resistant non-stick layer (3) in the intended fabric contact region.

9. Apparatus according to claim 7 or 8, characterised in that the matching shape(s) (7), corresponding to the base (6), is/are coated with a heat-resistant ant-stick layer (3).

10. Apparatus according to one of claims 7 - 9, characterised in that the base (6) is so configured that the fabric layer (2) to be printed can be applied directly to the non-stick layer (3).

11. Apparatus according to one of claims 7 to 10, characterised in that the base (6) and/or the matching shape(s) (7) are electrically heatable to a constant temperature.

12. Apparatus according to one of claims 7 to 11, characterised in that the non-stick layer (3) is formed from a plastics material, preferably from tetrafluoroethylene.

13. Apparatus according to one of claims 7 to 12, characterised in that the base (6) is configured as a plate which is adapted to the shape of the textile to be printed, so that the latter can be laid, preferably tensioned, over the base (6).

14. Apparatus according to one of claims 7 to 13, characterised in that two matching shapes (7), configured to correspond to the base (6), are provided so that the fabric (2), which is laid onto the base (6), is printable on both sides.

15. Apparatus according to one of claims 7 to 14, characterised in that the base (6), together with the matching shape(s) (7), is pivotable about a horizontal axis (8) by means of a pivot lever (9), which is preferably configured to be lockable.

16. Apparatus according to one of claims 7 to 15, characterised in that the base (6) and the matching shape are configured to correspond to each other in respect of the physical shape of the body part to be clothed with the textile.

## Revendications

1. Procédé d'impression de tissus textiles, notamment pour la réalisation d'une impression transparente en surcharge sur des tissus transparents, tels que des chaussettes en nylon, caractérisé par les étapes suivantes :
- on applique la couche (2) de tissu à imprimer sur un support (6) muni d'un revêtement anti-adhésion résistant à la chaleur,
- on pose un élément de transfert (4) par impression offset sur la région à imprimer du tissu (2),
- on recouvre les régions du tissu (2) qui ne doivent pas être imprimées d'une couche calorifuge (5),
- on applique une pression contre le support (6), au moins sur l'élément (4) de transfert par impression offset, à une température supérieure à 90°C et pour une durée d'au moins 5 secondes,
- on dégage au moins la région imprimée du tissu (2), et
- on enlève l'élément (4) de transfert par impression offset ainsi que la couche calorifuge (5) du tissu et on enlève le tissu (2) du support (6).

2. Procédé selon la revendication 1, caractérisé en ce que le support (6) est recouvert, avant l'application du tissu (2), d'une couche (5) calorifuge, et en ce que cette couche est enlevée après la fin de l'étape d'impression avec le tissu imprimé.

3. Procédé selon la revendication 1 ou 2, caractérisé en ce que l'on met le tissu (2) sur un support (6) de forme adaptée à la forme du tissu textile à imprimer, de sorte que la région de tissu à imprimer est tendue.

4. Procédé selon l'une quelconque des revendications précédentes, caractérisé en ce que l'on applique l'élément (4) de transfert par impression offset et la couche calorifuge (5) du tissu simultanément.

5. Procédé selon l'une quelconque des revendications précédentes, caractérisé en ce que l'on chauffe la région à imprimer à une température comprise entre 150 et 220°C, de préférence à une température de 190°C, et en ce que l'on applique une pression pour une durée de 5 à 45 secondes .

6. Procédé selon l'une quelconque des revendications précédentes, caractérisé en ce que l'on imprime le tissu texte à des emplacements différents de façon simultanée.

7. Dispositif d'impression de tissus textiles, notamment pour la réalisation d'une impression en surcharge transparente sur des tissus transparents, tels que des chaussettes en nylon, comprenant un support (6) sur lequel on peut appliquer la couche (2) de tissu à imprimer et dans lequel, pour l'application d'une pression, est prévu un contre-moule (7) réalisé de façon correspondante au support (6) et qui peut être appliqué contre le support (6) par pivotement, le dispositif (1) pouvant être chauffé lors de l'étape d'impression, caractérisé en ce que le support (6) est muni d'une couche anti-adhésion (3) résistante à la chaleur.

8. Dispositif selon la revendication 7, caractérisé en ce que le support (6) est revêtu de tous les côtés, dans la région prévue pour être en contact avec le tissu, d'une couche anti-adhésion (3) résistante à la chaleur.

9. Dispositif selon la revendication 7 ou 8, caractérisé en ce que le ou les contre-moules (7) correspondant(s) au support (6) est /sont revêtu(s) d'une couche anti-adhésion (3) résistante à la chaleur.

10. Dispositif selon l'une quelconque des revendications 7 à 9, caractérisé en ce que le support (6) est réalisé de telle manière que la couche de tissu (2) à imprimer peut être appliquée directement sur la couche anti-adhésion (3).

11. Dispositif selon l'une quelconque des revendications 7 à 10, caractérisé en ce que le support (6) et/ou le (les) contre-moule(s) (7) peuvent être chauffé(s) électriquement à une température constante.

12. Dispositif selon l'une quelconque des revendications 7 à 11, caractérisé en ce que la couche anti-adhésion (3) est réalisée en matière plastique, de préférence en tetrafluoréthylène.

13. Dispositif selon l'une quelconque des revendications 7 à 12, caractérisé en ce que le support (6) est réalisé sous la forme d'une plaque qui est adaptée à la forme du tissu textile à imprimer de sorte que l'on mettre celui-ci de préférence de façon tendue sur le support (6).

14. Dispositif selon l'une quelconque des revendications 7 à 13, caractérisé en ce que deux contre-moules (7) réalisés de façon correspondante au support (6) sont prévus, de sorte que le tissu (2) recouvrant le support (6) peut être imprimé des deux côtés.

15. Dispositif selon l'une quelconque des revendications 7 à 14, caractérisé en ce que le support (6) peut pivoter avec le (les) contre-moule(s) (7) autour d'un axe horizontal (8) au moyen d'un levier (9) de pivotement réalisé de préférence pour pouvoir être bloqué.

16. Dispositif selon l'une quelconque des revendications 7 à 15, caractérisé en ce que le support (6) est réalisé sous la forme de la partie du corps à revêtir avec le tissu textile et en ce que le contre-moule est réalisé de façon correspondante.
